# EUROPÄISCHE PATENTSCHRIFT

(11) **EP 2 446 146 B1**
(45) Veröffentlichungstag und Bekanntmachung des Hinweises auf die Patenterteilung: **05.09.2018**
(21) Anmeldenummer: 10724732.2
(22) Anmeldetag: 26.05.2010
(51) Int. Cl.: F04D 7/02, F04D 9/00, F04D 9/06

(54) **UMWÄLZSYSTEM FÜR LEBENSMITTELVERTRÄGLICHE FLÜSSIGKEITEN**
CIRCULATING SYSTEM FOR FOOD-COMPATIBLE FLUIDS
SYSTÈME DE CIRCULATION POUR LIQUIDES COMPATIBLES AVEC DES PRODUITS ALIMENTAIRES

(30) Priorität: 24.06.2009 DE 102009030161
(43) Veröffentlichungstag der Anmeldung: 02.05.2012
(73) Patentinhaber: Schröder Maschinenbau KG, 338016 Werther (DE)
(72) Erfinder: UMBACH, Christoph, 33824 Werther (DE)
(74) Vertreter: Ter Meer Steinmeister & Partner
(86) Internationale Anmeldenummer: PCT/EP2010/057267
(87) Internationale Veröffentlichungsnummer: WO 2010/149455

(56) Entgegenhaltungen:
- EP-A2- 0 474 475
- FR-A- 1 143 499
- FR-A- 1 426 616
- US-A- 2 054 625
- US-A- 5 545 005
- US-A1- 2004 118 303

## Beschreibung

Die Erfindung betrifft eine Pökelanlage zum Pökeln von Lebensmitteln, mit einem Umwälzsystem für Pökellake, das eine Kreiselpumpe aufweist, die einen in eine Pumpenkammer mündenden Ansaugstutzen und ein in der Pumpenkammer angeordnetes Radiallaufrad aufweist.

Eine Pökelanlage dieser Art ist aus US 2004/118303 A1 bekannt.

Kreiselpumpen dienen beispielsweise zum Umwälzen von Pökellake in einer Pökelmaschine, mit der die Lake mittels Hohlnadeln in das zu pökelnde Produkt injiziert wird. Die Lake, die kurz vor dem Einstechen der Nadeln in das Produkt oder kurz nach dem Zurückziehen der Nadeln aus dem Produkt aus den Nadeln austritt, wird in der Pökelmaschine aufgefangen und in einen Sammelbehälter geleitet, aus dem sie mit Hilfe der Kreiselpumpe angesaugt und wieder zur Pökelmaschine zurückgeleitet wird.

Bei herkömmlichen Kreiselpumpen dieser Art tritt häufig nach einer gewissen Betriebsdauer ein Abfall der Förderleistung der Pumpe auf.

Aus FR 1 143 499 A und FR 1 426 616 sind selbstentlüftende Kreiselpumpen bekannt, bei denen eine Entlüftungsleitung von der von dem Ansaugstutzen abgewandten Seite der Pumpenkammer nach außen geführt ist. Kreiselpumpen dieser Bauart werden gemäß US 5 545 005 A und EP 0 474 475 A2 auch zum Pumpen von Feststoffsuspensionen eingesetzt.

Aufgabe der Erfindung ist es, eine Pökelanlage zu schaffen, bei der sich die Förderleistung der Kreiselpumpe stabil aufrechterhalten lässt.

Diese Aufgabe wird erfindungsgemäß dadurch gelöst, dass eine Kreiselpumpe verwendet wird, bei der eine Entlüftungsleitung von der von dem Ansaugstutzen abgewandten Seite der Pumpenkammer nach außen geführt ist und dass die Anlage einen Sammelbehälter, der über eine Saugleitung mit dem Ansaugstutzen der Kreiselpumpe verbunden ist, eine vom Ausgang der Kreiselpumpe ausgehende Druckleitung , und eine von der Druckleitung abzweigende Zweigleitung aufweist, die über eine Strahlpumpe zum Sammelbehälter zurückführt, wobei die Entlüftungsleitung an einen Sauganschluß der Strahlpumpe angeschlossen ist..

Es wurde erkannt, dass bei herkömmlichen Kreiselpumpen der Abfall der Förderleistung darauf zurückzuführen ist, dass sich die Flüssigkeit, also die Pökellake, während sie in dem Umwälzsystem umgewälzt wird, nach und nach mit Luft anreichert. Aufgrund der in der Pumpenkammer auftretenden Fliehkräfte wird die in der angesaugten Lake mitgeführte Luft von der Flüssigkeit separiert, so dass sich im zentralen Bereich der Pumpenkammer ein Luftpolster bildet, das das Ansaugen von weiterer Flüssigkeit behindert. Bei der erfindungsgemäßen Pumpe erlaubt es die Lüftungsleitung, dieses Luftpolster abzubauen, so dass die Förderleistung der Pumpe stabil bleibt. Wie sich gesagt hat, bildet sich das Luftpolster im gesamten achsnahen Bereich der Pumpenkammer aus, nicht nur auf der dem Ansaugstutzen zugewandten Seite, sondern auch der vom Ansaugstutzen abgewandten Rückseite des Radiallaufrades. Auf dieser Rückseite des Radiallaufrades lässt sich die Entlüftungsleitung so anordnen dass ihre Mündung nur einen geringen radialen Abstand zur Drehachse des Laufrades aufweist, so dass das Volumen des Luftpolsters zuverlässig auf einen relativ kleinen, unkritischen Wert begrenzt werden kann, ohne dass die vornehmlich auf der Vorderseite des Laufrades stattfindende Strömung der Flüssigkeit gestört wird. Auf diese Weise lässt sich auch bei stark mit Luft belasteten Flüssigkeiten ein stabiler Pumpenbetrieb aufrechterhalten.

Die Druckleitung, die vom Auslas der Pumpe zum Verbraucher, also beispielsweise zur Pökelmaschine führt, weist eine Zweigleitung auf, die direkt in den Sammelbehälter zurückführt, und in dieser Zweigleitung ist eine Strahlpumpe angeordnet, die einen Sog erzeugt, mit der die Luft aktiv über die Lüftungsleitung abgesaugt wird. Zwar schafft diese Strahlpumpe einen Bypass, der die effektive Umwälzleistung der Kreiselpumpe geringfügig verringert, doch lässt sich der Anteil der durch diesen Bypass strömenden Flüssigkeit sehr gering halten, so dass der Leistungsverlust vernachlässigbar ist aber dennoch die Ausbildung des Luftpolsters in der Pumpenkammer wirksam verhindert werden kann.

Im folgenden wird ein Ausführungsbeispiel der Erfindung anhand der Zeichnung näher erläutert.

Die einzige Zeichnungsfigur zeigt eine schematische Skizze eines Umwälzsystems für Pökellake mit einer teilweise im Schnitt dargestellten Kreiselpumpe.

Das in der Zeichnung dargestellte Umwälzsystem umfasst einen Sammelbehälter 10 für Pökellake, eine Kreiselpumpe 12 und eine schematisch dargestellte Pökelmaschine 14. Die Pökelmaschine 14 ist als Injektor ausgebildet, der in bekannter Weise einen oszillierend auf und ab beweglichen Nadelträger aufweist, der mit hohlen Pökelnadeln bestückt ist, die in das auf einem Förderer zugeführte Pökelgut einstechen und Pökellake in das Pökelgut injizieren. Die Lake, die dabei verspritzt wird, wird von einem Auffangsystem 16 aufgefangen und in den Sammelbehälter 10 zurückgeleitet.

Die Kreiselpumpe 12 weist einen Ansaugstutzen 18 auf, der über eine Saugleitung 20 mit dem bodennahen Bereich des Sammelbehälters 10 verbunden ist, so dass Pökellake über einen Filter 22 angesaugt werden kann. Der Ansaugstutzen 18 mündet in eine Pumpenkammer 24, die von einem Spiralgehäuse 26 umgeben ist und ein Radiallaufrad 28 aufnimmt, Das Radiallaufrad 28 ist auf einer Welle 30 montiert, die koaxial zu dem Ansaugstutzen 18 verläuft und durch einen Motor 32 angetrieben wird, so dass die Lake über den Ansaugstutzen 18 angesaugt und durch Zentrifugalkräfte in das Spiralgehäuse 26 und von dort in eine Druckleitung 34 gefördert wird, die mit der Pökelmaschine 14 verbunden ist, um die Lake unter Druck zu den Pökelnadeln zuzuführen. Im gezeigten Beispiel ist die Kreiselpumpe 12 in liegender Bauweise montiert, d.h., ihre Welle 30 ist waagerecht orientiert.

Das Radiallaufrad 28 ist auf der vorderen, dem Ansaugstutzen 18 zugewandten Seite mit Flügeln bestückt, die den Querschnitt eines vorderen Teils der Pumpenkammer 24 nahezu vollständig ausfüllen.

Wenn die über die Saugleitung 20 angesaugte Flüssigkeit einen hohen Luftanteil oder, allgemeiner, einen hohen Gasanteil aufweist, so kommt es aufgrund der in der Pumpenkammer 24 wirkenden Fliehkräfte zu einer Trennung von Luft und Flüssigkeit, und in der Pumpenkammer bildet sich im achsnahen Bereich, also in dem Bereich um die Welle 30 herum, ein Luftpolster, das, wenn es eine bestimmte Größe erreicht, den Flüssigkeitstransport zum Spiralgehäuse 26 behindert. Zwar wird auf der Vorderseite des Radiallaufrades 28 durch die rotierenden Flügel dieses Laufrades und durch die nach außen transportierte Flüssigkeit auch die Luft radial nach außen gedrängt, doch bewirkt das in der Pumpenkammer herrschende radiale Druckgefälle, dass die Luft nicht über das Spiralgehäuse 26 abgeführt wird, sondern in den radial inneren Bereich der Pumpenkammer zurückgedrängt wird. Dies geschieht nicht nur auf der Vorderseite der Pumpenkammer, sondern auch auf deren Rückseite, die vom Ansaugstutzen 18 abgekehrt ist.

Auf dieser Rückseite der Pumpenkammer 24 ist nun in einer nahe der Welle 30 gelegenen Position eine Entlüftungsleitung 36 angeschlossen, über welche die Luft abgeführt wird. Auf diese Weise wird auch das auf der Vorderseite des Radiallaufrades entstehende Luftpolster stets wieder abgebaut, so dass seine Größe stets auf einen Wert begrenzt bleibt, bei dem die Förderleistung der Pumpe noch nicht beeinträchtigt wird. Erfindungsgemäß wird der Abbau des Luftpolsters dadurch weiter verbessert, dass die Luft über die Entlüftungsleitung 36 aktiv abgesaugt wird. Zu diesem Zweck ist an die Druckleitung 34 eine Zweigleitung 38 mit verhältnismäßig kleinem Querschnitt angeschlossen, die über eine Strahlpumpe 40 in den oberen Bereich des Sammelbehälters 10 zurückführt. Die Entwicklungsleitung 36 ist an den Sauganschluß der Strahlpumpe 40 angeschlossen, so dass die Luft nach dem Strahlpumpenprinzip aktiv aus der Pumpenkammer 24 abgesaugt wird.

Im gezeigten Beispiel ist der Auslas der Strahlpumpe 40 oberhalb des Flüssigkeitsspiegels 42 an den Sammelbehälter 10 angeschlossen. Die durch die Zweigleitung 38 geförderte Flüssigkeit strömt daher in das Flüssigkeitsreservoir zurück, während die mitgeführte Luft im Luftvolumen oberhalb des Flüssigkeitsspiegels 42 verbleibt und nach oben an die Atmosphäre abgegeben werden kann.

In einer modifizierten Ausführungsform kann auf der Welle 30 innerhalb des Ansaugstutzens 18 ein nicht gezeigtes Axiallaufrad, ein sogenannter Inducer, montiert sein, der in erster Linie dazu dient, die Entstehung von Kavitationen in der Flüssigkeit zu vermeiden.

## Patentansprüche

1. Pökelanlage zum Pökeln von Lebensmitteln, mit einem Umwälzsystem für Pökellake, das eine Kreiselpumpe (12) aufweist, die einen in eine Pumpenkammer (24) mündenden Ansaugstutzen (18) und ein in der Pumpenkammer angeordnetes Radiallaufrad (28) aufweist, **dadurch gekennzeichnet, dass** eine Entlüftungsleitung (36) von der von dem Ansaugstutzen (18) abgewandten Seite der Pumpenkammer (24) nach außen geführt ist und dass die Anlage einen Sammelbehälter (10), der über eine Saugleitung (20) mit dem Ansaugstutzen (18) der Kreiselpumpe (12) verbunden ist, eine vom Ausgang der Kreiselpumpe (12) ausgehende Druckleitung (34), und eine von der Druckleitung abzweigende Zweigleitung (38) aufweist, die über eine Strahlpumpe (40) zum Sammelbehälter (10) zurückführt, wobei die Entlüftungsleitung (36) an einen Sauganschluß der Strahlpumpe (40) angeschlossen ist.

## Claims

1. A pickling apparatus for pickling of food, comprising a circulation system for brine, the circulation system comprising a centrifugal pump (12) having a suction port (18) opening out into a pump chamber (24), and a radial impeller (28) arranged in the pump chamber, **characterized in that** a vent line (36) is led from the side of the pump chamber (24) opposite to the suction port (18) to the outside, and **in that** the apparatus comprises a collection vessel (10) connected to the suction port (18) of the centrifugal pump (12) via a suction line (20), a pressure line (34) branching from an output port of the centrifugal pump (12), and a branch line (38) branching-off from the pressure line (34) and leading back to the collection vessel (10) via a jet pump (40), the vent line (36) being connected to a suction port of the jet pump (40).

## Revendications

1. Installation de salaison pour saler des denrées alimentaires, ayant un système de circulation pour de la saumure comportant une pompe centrifuge (12) incluant un orifice d'admission (18) débouchant dans une chambre de pompe (24) et une roue radiale (28) agencée dans la chambre de pompe, **caractérisée en ce qu'**une conduite d'évent (36) mène vers l'extérieur à partir du côté opposé à l'orifice d'admission (18) de la chambre de pompe (24), et **en ce que** l'installation comporte un réservoir de collecte (10) relié à l'orifice d'admission (18) de la pompe centrifuge (12) par l'intermédiaire d'une conduite d'aspiration (20), une conduite de refoulement (34) sortant par la sortie de la pompe centrifuge (12), et une conduite de dérivation (38) bifurquant à partir de la conduite de refoulement, laquelle conduite de dérivation retourne au réservoir de collecte (10) par l'intermédiaire d'une pompe à jet (40), dans laquelle la conduite d'évent (36) est raccordée à un orifice d'aspiration de la pompe à jet (40).
